# EUROPÄISCHE PATENTSCHRIFT

(11) **EP 1 327 030 B1**
(45) Veröffentlichungstag und Bekanntmachung des Hinweises auf die Patenterteilung: **13.02.2008**
(21) Anmeldenummer: 01978418.0
(22) Anmeldetag: 16.10.2001
(51) Int. Cl.: E03C 1/18

(54) **SPÜLE UND VERFAHREN ZUM HERSTELLEN EINER SPÜLE**
SINK UNIT AND METHOD FOR PRODUCING A SINK UNIT
EVIER ET SON PROCEDE DE PRODUCTION

(30) Priorität: 16.10.2000 DE 10051688
(43) Veröffentlichungstag der Anmeldung: 16.07.2003
(73) Patentinhaber: BLANCO GmbH + Co KG, 75038 Oberderdingen (DE)
(72) Erfinder: HARKE, Stefan, 74889 Sinsheim-Rohrbach (DE); WETTLAUFER, Marc, 74211 Leingarten (DE); WILHELM, Thomas, 8645 Jona (CH)
(74) Vertreter: Hoeger, Stellrecht & Partner Patentanwälte
(86) Internationale Anmeldenummer: PCT/EP2001/011921
(87) Internationale Veröffentlichungsnummer: WO 2002/033182

(56) Entgegenhaltungen:
- DE-A- 4 008 164
- DE-U- 29 807 541
- US-A- 3 235 886
- US-A- 3 729 750
- US-A- 5 672 315

## Beschreibung

Die vorliegende Erfindung betrifft eine Spüle, insbesondere eine Küchenspüle, die mindestens ein Spülbecken und mindestens einen Armaturentragebereich zum Tragen mindestens einer Armatur umfaßt.

Ferner betrifft die vorliegende Erfindung ein Verfahren zum Herstellen einer Spüle, insbesondere einer Küchenspüle, bei dem aus einem Ausgangsmaterial mindestens ein Spülbecken und mindestens ein Armaturentragebereich zum Tragen mindestens einer Armatur gebildet werden.

Solche Spülen und deren Herstellungsverfahren sind aus dem Stand der Technik, beispielsweise aus der DE 199 07 212 A1, bekannt.

Insbesondere ist es bekannt, eine Edelstahlspüle aus zwei Teilen zusammenzusetzen, nämlich aus einer relativ flachen Schablone, weiche einen Auflagerand der Spüle und den Annaturentragebereich umfaßt, und aus einem Spülbecken, welches getrennt von der Schablone durch einen Tiefziehvorgang geformt und im Anschluß an diesen Umformvorgang an die Schablone angeschweißt wird. Auf diese Weise ist es möglich, die Schablone aus einem Blech mit vergleichsweise hoher Materialstärke herzustellen, so daß der Armaturentragebereich eine ausreichende mechanische Festigkeit aufweist, um das Gewicht der Armatur tragen und die auf die Armatur bei deren Bedienung einwirkenden Kräfte, z.B. bei der Betätigung des Mischwählhebels, aufnehmen zu können, während das stark verformte Spülbecken aus einem Blech mit geringerer Materialstärke gebildet werden kann, was zu einem geringeren Gesamtgewicht der Spüle und zu einer leichteren Formbarkeit des Spülbeckens führt. Außerdem lassen sich längs des Randes, an dem das Spülbecken an die Schablone angrenzt, Knicklinien mit sehr kleinen Krümmungsradien realisieren.

Bei diesen bekannten Spülen ist jedoch von Nachteil, dass ihre Herstellung mehrere Herstellungsschritte umfasst und eine Vielzahl von Fertigungseinrichtungen verlangt, da neben verschiedenen Tiefziehpressen für die Schablone einerseits und das Spülbecken (sowie gegebenenfalls zusätzliche Becken) andererseits auch eine Schweißeinrichtung benötigt wird, um das Spülbecken mit der Schablone zu verbinden.

Eine Spüle mit den Merkmalen des Oberbegriffs von Anspruch 1 und Anspruch 14 ist aus der US-A-3,729,750 bekannt.

Aus der US-A-5,672,315 ist es bekannt, Gegenstände wie Spülbecken, Golfschlägerköpfe oder ähnliches durch superplastische Umformung bei einer Temperatur oberhalb von 1000° C herzustellen.

Der vorliegenden Erfindung liegt die Aufgabe zugrunde, eine Spüle der eingangs genannten Art zu schaffen, welche eine hohe Flexibilität bezüglich der Ausgestaltung des Spülbeckens und des Armaturentragebereichs erlaubt, dabei jedoch einfach und mit geringem apparativem Aufwand herstellbar ist.

Diese Aufgabe wird durch eine Spüle nach Anspruch 1 gelöst.

Superplastische Umformung ist ein Umformverfahren für metallische Ausgangsmaterialien, bei dem das Ausgangsmaterial auf eine relativ hohe Temperatur (typischerweise höher als die Hälfte der Schmelztemperatur des Ausgangsmaterials) erwärmt und mittels eines gegen das Ausgangsmaterial gerichteten Stroms eines Arbeitsgases (im Vergleich zu einem Tiefziehvorgang) langsam umgeformt wird, wobei sehr große Umformungsgrade erzielbar sind.

Dass eine erfindungsgemäße Spüle durch superplastische Umformung aus einem Ausgangsmaterial hergestellt worden ist, lässt sich ohne weiteres aus der Gefügestruktur der fertig hergestellten Spüle ermitteln. Bei diesem Merkmal handelt es sich somit um ein strukturelles Merkmal der fertig umgeformten Spüle.

Verfahren zur Herstellung metallischer Formteile mittels superplastischer Umformung sind an sich bereits aus dem Stand der Technik bekannt. Insbesondere ist es aus dem Artikel von Kuniaki Osada: "Use superplastic duplex stainless for strength and resistance to corrosion in Boeing 737 washroom sinks", erschienen in der Zeitschrift "Nickel", Dezember 1991, Seite 2, bekannt, ein Handwaschbecken durch superplastische Umformung aus einem Duplex-Edelstahl herzustellen.

Bei diesem bekannten Handwaschbecken handelt es sich jedoch nicht um eine Spüle, und dieses Handwaschbecken weist auch keinen Armaturentragebereich auf, der zum Tragen einer Armatur vorgesehen ist. Vielmehr weist dieses Handwaschbecken eine im wesentlichen vertikale Rückwand auf, die mit einer im wesentlichen rechteckigen Durchgangsöffnung versehen ist, die dazu dient, einen an einer vertikalen Wand des Flugzeugs befestigten Wasserhahn durch die Rückwand des Waschbeckens hindurch treten zu lassen. Dieses bekannte Handwaschbecken weist somit keinen Armaturentragebereich auf, welcher eine zur Aufnahme des Gewichts einer Spülenarmatur, beispielsweise einer Mischbatterie, und der bei der Bedienung der Armatur auftretenden Kräfte ausreichende mechanische Festigkeit aufweisen müßte.

Grundsätzlich könnte der Armaturentragebereich der Spüle eine beliebige Orientierung aufweisen.

Bei einer bevorzugten Ausgestaltung der Erfindung ist vorgesehen, daß der Armaturentragebereich eine im montierten Zustand der Spüle im wesentlichen horizontal ausgerichtete Oberseite aufweist. Dadurch ist eine besonders gleichmäßige Verteilung des Gewichts der zu tragenden Armatur auf den Armaturentragebereich gewährleistet.

Um die Spüle in einfacher Weise an einer Arbeitsplatte festlegen zu können, ist vorteilhafterweise vorgesehen, daß die Spüle einen im montierten Zustand der Spüle im wesentlichen horizontal ausgerichteten Befestigungsrand umfaßt.

Vorzugsweise ist dieser Befestigungsrand als Auflagerand ausgebildet, mit dessen Unterseite die Spüle auf der Oberseite der Arbeitsplatte aufliegt, wobei dann der Befestigungsrand eine ausreichende mechanische Festigkeit aufweist, um das gesamte Gewicht der Spüle und der an der Spüle montierten Armatur tragen zu können.

Der Arbeitsgang des nachträglichen Verbindens des Spülbeckens und des Armaturentragebereichs miteinander entfällt, weil das Spülbecken und der Armaturentragebereich einstückig und schweißnahtfrei miteinander verbunden sind.

Besonders zeitsparend ist die erfindungsgemäße Spüle herzustellen, weil vorgesehen ist, daß die Spüle insgesamt bis auf Befestigungsmittel der Spüle einstückig und schweißnahtfrei ausgebildet ist.

Der Vorteil der Erfindung, eine besonders einfache und zeitsparende Herstellung der Spüle zu erlauben, kommt besonders dann zum Tragen, wenn die Spüle neben dem Spülbecken noch mindestens ein weiteres Becken, beispielsweise ein Restebecken, umfaßt.

Spüle neben dem Spülbecken noch mindestens ein weiteres Becken, beispielsweise ein Restebecken, umfaßt.

Die erfindungsgemäße Spüle bietet eine besonders hohe Gestaltungsflexibliität.

So kann insbesondere vorgesehen sein, daß die Spüle an ihrer Oberseite mindestens eine in einer glatten Fläche auslaufenden Knicklinie aufweist. Eine solche Gestaltung ist bei den bekannten zweiteiligen Spülen, bei denen das Spülbecken längs einer Schweißlinie mit der Schablone verbunden wird, nicht möglich, da ein scharfer Knick mit geringem Krümmungsradius nur an der Schweißnaht zwischen der Schablone und dem Spülbecken realisierbar ist und diese Schweißnaht stets ringförmig geschlossen sein muß.

Unter einer Knicklinie im Sinne dieser Beschreibung ist dabei eine Linie in einer Oberfläche zu verstehen, wobei die Oberfläche senkrecht zur Längserstreckung der Linie einen Krümmungsradius von weniger als ungefähr 10 mm aufweist.

Ferner kann vorgesehen sein, daß ein Zwischenbereich zwischen zwei Becken der Spüle eine sehr geringe Ausdehnung senkrecht zu seiner Längserstreckung (von vorzugsweise höchstens ungefähr 18 mm, insbesondere höchstens ungefähr 15 mm) und/oder keine ebene Zwischenfläche zwischen den Seitenwänden der beiden Becken aufweist.

Um für die Aufnahme des Gewichts der Armatur eine ausreichende Steifigkeit zur Verfügung zu stellen, ist vorteilhafterweise vorgesehen, daß die Materialstärke der Spüle in dem Armaturentragebereich mindestens ungefähr 0,8 mm, vorzugsweise mindestens ungefähr 1 mm, beträgt.

Um andererseits das Gesamtgewicht der Spüle und den Materialbedarf für dieselbe nicht zu stark anwachsen zu lassen, ist vorteilhafterweise vorgesehen, daß die Materialstärke der Seitenwände des Spülbeckens höchstens ungefähr 0,8 mm beträgt.

Um eine hinreichende Biegesteifigkeit der Seitenwände des Spülbeckens zu gewährleisten, ist ferner vorgesehen, daß die Materialstärke der Seitenwände des Spülbeckens mindestens ungefähr 0,5 mm beträgt.

Grundsätzlich kommt für die Herstellung der erfindungsgemäßen Spüle jedes Material in Frage, welches superplastisch umformbar ist.

Als besonders günstig hat es sich erwiesen, wenn das Material der Spüle einen Duplexstahl umfaßt, da dieses Material sowohl chemisch korrosionsbeständig als auch kratzfest ist.

Unter einem Duplexstahl ist dabei ein Stahl zu verstehen, welcher sowohl Austenit als auch Ferrit umfaßt.

Bei einer bevorzugten Ausgestaltung der erfindungsgemäßen Spüle ist vorgesehen, daß das Material der Spüle den Duplexstahl mit der internationalen Bezeichnung 1.4462 und/oder den Duplexstahl mit der internationalen Bezeichnung 1.4362 umfaßt.

Um hohe Umformgrade bei akzeptablen Umformgeschwindigkeiten zu erzielen, ist es von Vorteil, wenn das Material der Spüle eine mittlere Korngröße von weniger als ungefähr 10 µm aufweist.

Besonders günstig ist es, wenn die Materialstärke der Spüle in dem Armaturentragebereich mindestens ungefähr 2/3 der Anfangsmaterialstärke in diesem Bereich vor der superplastischen Umformung beträgt.

Der vorliegenden Erfindung liegt die weitere Aufgabe zugrunde, ein Verfahren zum Herstellen einer Spüle der eingangs genannten Art zu schaffen, welches eine hohe Flexibilität bezüglich der Ausgestaltung des Spülbeckens und des Armaturentragebereichs ermöglicht, dabei jedoch einfach und mit geringem apparativem Aufwand durchführbar ist.

Diese Aufgabe wird durch ein Verfahren nach Anspruch 14 gelöst.

Besondere Ausgestaltungen des erfindungsgemäßen Verfahrens sind Gegenstand der Ansprüche 15 bis 25, deren Vorteile bereits vorstehend im Zusammenhang mit den besonderen Ausgestaltungen der erfindungsgemäßen Spüle beschrieben worden sind.

Weitere Merkmale und Vorteile der Erfindung sind Gegenstand der nachfolgenden Beschreibung und zeichnerischen Darstellung eines Ausführungsbeispiels.

In den Zeichnungen zeigen:
- Fig. 1: eine schematische perspektivische Darstellung eines Spülbeckens mit einem Spülbecken, einem Restebecken, einem Armaturentragebereich und einem Abtropfbereich;
- Fig. 2: eine schematische Draufsicht von oben auf die Spüle aus Fig. 1; und
- Flg. 3 bis 7: eine schematische Darstellung mehrerer aufeinanderfolgender Phasen eines superplastischen Umformvorgangs zur Herstellung der in den Figuren 1 und 2 dargestellten Spüle.

Gleiche oder funktional äquivalente Elemente sind in allen Figuren mit denselben Bezugszeichen bezeichnet.

Eine in den Fig. 1 und 2 dargestellte, als Ganzes mit 100 bezeichnete Küchenspüle umfaßt ein Spülbecken 102 mit (im montierten Zustand der Küchenspüle 100) Im wesentlichen vertikal ausgerichteten Seitenwänden 104 und einem im wesentlichen horizontal ausgerichteten Beckenboden 106, welcher mit einer Abflußöffnung 107 versehen ist.

Eine erste Seitenwand 104a des Spülbeckens 102 geht an ihrem oberen Rand in eine (im montierten Zustand der Küchenspüle 100) im wesentlichen horizontal ausgerichteten Abtropfbereich 108 über.

Eine zweite Seitenwand 104b des Spülbeckens 102 geht in einem ersten, der ersten Seitenwand 104a benachbarten Bereich an ihrem oberen Rand in einen (im montierten Zustand der Küchenspüle 100) im wesentlichen horizontal ausgerichteten Armaturentragebereich 110 über.

Der Armaturentragebereich 110 trägt (im montierten Zustand der Küchenspüle 100) eine Armatur, beispielsweise eine Mischbatterie 112 mit einem Wasserauslaß 114 und einem Mischwählhebel 116.

Die Mischbatterie 112 erstreckt sich mit Ihrem unteren Ende durch eine (nicht dargestellte) Durchgangsöffnung in dem Armaturentragebereich 110 hindurch und ist mittels einer (ebenfalls nicht dargestellten) Verschraubung an dem Armaturentragebereich 110 des Spülbeckens 102 lösbar festgelegt.

An das untere Ende der Mischbatterie 112 sind ferner Zuleitungen für Kaltwasser und Warmwasser angeschlossen.

Das Gewicht der Mischbatterie 112 wird von dem Armaturentragebereich 110 des Spülbeckens 102 getragen. Der Armaturentragebereich 110 nimmt auch alle übrigen Kräfte auf, die bei der Bedienung der Mischbatterie 112 auftreten können, beispielsweise beim Betätigen des Mischwählhebels 116.

In einem zweiten, der ersten Seitenwand 104a abgewandten Bereich geht die zweite Seitenwand 104b an ihrem oberen Rand In einen (im montierten Zustand der Küchenspüle 100) im wesentlichen horizontal ausgerichteten Zwischensteg 118 über, welcher seinerseits an seinem dem Spülbecken 102 abgewandten Längsrand in eine erste Seitenwand 120a eines Restebeckens 122 übergeht.

Das Restebecken 122 umfaßt zwei weitere Seitenwände 120b und 120c, welche zusammen mit der ersten Seitenwand 120a einen sich nach unten verjüngenden Trichter bilden, an dessen Boden eine Abflußöffnung 124 angeordnet ist.

Die Tiefe des Restebeckens 122 ist geringer als die Tiefe des Spülbeckens 102, so daß die Abflußöffnung 124 des Restebeckens 122 oberhalb der Abflußöffnung 107 des Spülbeckens 102 angeordnet ist.

Eine dritte Seitenwand 104a des Spülbeckens 102 geht an ihrem oberen Rand in einen (im montierten Zustand der Küchenspüle 100) im wesentlichen horizontal ausgerichteten Befestigungsrand 126 über, welcher das Spülbecken 102, das Restebecken 122 und den Abtropfbereich 108 der Küchenspüle 100 ringförmig umgibt.

Mit dem Befestigungsrand 126 liegt die Küchenspüle 100 Im montierten Zustand auf der Oberseite einer (nicht dargestellten) Arbeitsplatte auf, wobei sich die Küchenspüle 100 durch einen Ausschnitt in der Arbeitsplatte hindurch erstreckt und mittels geeigneter Befestigungseinrichtungen lösbar an der Arbeitsplatte festgelegt ist.

Wie aus den Figuren 1 und 2 zu ersehen ist, befindet sich die Oberseite des Befestigungsrandes 126 auf derselben Höhe wie die Oberseite des Armaturentragebereichs 110, so daß der Armaturentragebereich 110 knick- und nahtlos in den Befestigungsrand 126 übergeht.

Zwischen dem Befestigungsrand 126 und dem Abtropfbereich 108 der Küchenspüle 100 ist ferner ein Ablaufbereich 128 vorgesehen, welcher eine Mehrzahl von Ablaufrinnen 130 aufweist, die auf die Oberseite des Abtropfbereichs 108 münden.

Die Oberseite 125 des Zwischenstegs 118 liegt etwas tiefer als der Armaturentragebereich 110 und der Befestigungsrand 126 (s. Figur 1) und endet an der zweiten Seitenwand 104b des Spülbeckens 102 in einem Zwickel, der von einer inneren Knicklinie 127 und einer äußeren Knicklinie 129 begrenzt wird, welche beide an dem Punkt 131 in die glatte, knickfreie Innenseite der Seitenwand 104b auslaufen.

Die vorstehend beschriebene Küchenspüle 100 Ist (bis auf eventuell angeschweißte Befestigungsmittel zum Festlegen der Küchenspüle an der Arbeitsplatte) einstückig, insbesondere schweißnahtfrei, ausgebildet und mittels eines superplastischen Umformvorgangs hergestellt, welcher nachstehend unter Bezugnahme auf die Figuren 3 bis 7 beschrieben werden wird.

Die zur Herstellung der Küchenspüle 100 verwendete Umformvorrichtung 132 (s. Figur 3) umfaßt einen oberen Stempel 134 mit einem von der Unterseite des oberen Stempels 134 nach unten vorstehenden, ringförmig ausgebildeten Niederhalter 136 und einen unteren Stempel 138, dessen dem oberen Stempel 134 zugewandte Oberseite 140 der Form der herzustellenden Küchenspüle 100 entspricht.

Der obere Stempel 134 und/oder der untere Stempel 138 bestehen beispielsweise aus Nickel oder aus einem hochtemperaturbeständigen keramischen Material.

Durch das Innere des oberen Stempels 134 verläuft ein Arbeitsgas-Zuführkanal 142, der über eine (nicht dargestellte) Arbeitsgas-Zuführleitung an ein Arbeitsgas-Zuführgebläse angeschlossen ist und an der Unterseite 144 des oberen Stempels 134 in einer Arbeitsgas-Zuführöffnung 146 mündet.

Durch das Innere des unteren Stempels 138 verlaufen mehrere Gasabführkanäle 148, die einerseits an der Oberseite 140 des unteren Stempels 138 in jeweils einer Gasabführöffnung 150 münden und an Ihrem der jeweiligen Gasabführöffnung 150 abgewandten Ende In einen Gasabführsammelkanal 152 münden.

Der Gasabführsammelkanal 152 In dem unteren Stempel 138 ist an eine (nicht dargestellte) Gasabführleitung angeschlossen.

Der obere Stempel 134 und der untere Stempel 138 sind von jeweils einer Heizeinrichtung 154 umgeben, welche beispielsweise als elektrische Widerstandsheizung mit Heizdrähten 156 ausgebildet sein kann.

Jede der Heizeinrichtungen 154 ist ihrerseits von einer Wärmeisolation 158 umgeben, um die Wärmeverluste während des Umformvorgangs möglichst gering zu halten.

Der obere Stempel 134 und der untere Stempel 138 sind mittels (nicht dargestellter) geeigneter Bewegungseinrichtungen längs der durch den Pfeil 160 angegebenen Bewegungsrichtung relativ zueinander bewegbar.

Mit der vorstehend beschriebenen Umformvorrichtung 132 wird das superplastische Umformverfahren zur Herstellung der Küchenspüle 100 wie folgt durchgeführt:
Zunächst werden der obere Stempel 134 und der untere Stempel 138 der Umformvorrichtung 132 längs der Bewegungsrichtung 160 auseinanderbewegt, so daß eine im wesentlichen ebene Platine 162 eines Ausgangsmaterials zwischen die beiden Stempel 134 und 138 eingeführt werden kann.

Als Ausgangsmaterial kommt grundsätzlich jedes superplastisch verformbare Material in Betracht.

Als besonders geeignete Ausgangsmaterialien haben sich superplastisch verformbare Duplex-Edelstähle erwiesen.

Solche Duplexstähle umfassen sowohl Austenit-Phasen als auch Ferrit-Phasen und weisen eine hohe chemische Korrosionsbeständigkeit und mechanische Kratzfestigkeit auf.

Zur superplastischen Umformung eignen sich insbesondere solche Duplexstähle, bei denen die mittlere Korngröße weniger als ungefähr 10 µm beträgt.

Als besonders geeignet hat sich der Duplexstahl mit der internationalen Bezeichnung 1.4462 erwiesen. Dieser Duplexstahl enthält Kohlenstoff in einem Anteil von ungefähr 0,02 Gewichtsprozent, Stickstoff in einem Anteil von ungefähr 0,17 Gewichtsprozent, Chrom in einem Anteil von 22 Gewichtsprozent, Nickel in einem Anteil von 5,7 Gewichtsprozent und Molybdän in einem Anteil von 3,1 Gewichtsprozent.

Gut geeignet ist auch der Duplexstahl mit der internationalen Bezeichnung 1.4362. Dieser Duplexstahl enthält Kohlenstoff in einem Anteil von ungefähr 0,02 Gewichtsprozent, Stickstoff in einem Anteil von ungefähr 0,10 Gewichtsprozent, Chrom in einem Anteil von ungefähr 23 Gewichtsprozent, Nickel in einem Anteil von ungefähr 4,8 Gewichtsprozent und Molybdän in einem Anteil von ungefähr 0,3 Gewichtsprozent.

Nach dem Einführen des Ausgangsmaterials zwischen die beiden Stempel 134 und 138 werden diese Stempel längs der Bewegungsrichtung 160 aufeinander zu bewegt, bis die Platine 162 zwischen dem Niederhalter 136 des oberen Stempels 134 und der Oberseite 140 des unteren Stempels 138 festgeklemmt ist (s. Figur 4).

In diesem geschlossenen Zustand der Umformvorrichtung 132 bildet der Zwischenraum zwischen der Unterseite 144 des oberen Stempels 134 und der Oberseite der Platine 162 einen oberen Arbeitsgas-Raum 164, in den der Arbeitsgas-Zuführkanal 142 mündet und welcher im wesentlichen gasdicht gegenüber der Umgebung und gegenüber dem unteren Gasraum 166 abgeschlossen ist, welcher durch den Zwischenraum zwischen der Oberseite 140 des unteren Stempels 138 und der Unterseite der Platine 162 gebildet ist.

Nachdem die Umformvorrichtung 132 in die In Fig. 4 dargestellte geschlossene Stellung gebracht worden ist, werden die Heizeinrichtungen 154 in Betrieb genommen, um die beiden Stempel 134 und 138 und infolgedessen auch die Platine 162 auf eine Umformtemperatur zu bringen, welche mindestens der Hälfte der Schmelztemperatur des Ausgangsmaterials entspricht, ohne jedoch die Schmelztemperatur des Ausgangsmaterials zu erreichen.

Bei Verwendung eines Duplex-Edelstahls als Ausgangsmaterial liegt die bevorzugte Umformtemperatur Im Bereich von ungefähr 800° C bis ungefähr 1000° C.

Ist die gewünschte Umformtemperatur erreicht, so wird das Arbeitsgas-Zuführgebläse in Betrieb genommen, um dem Arbeitsgas-Raum 164 das Arbeitsgas aus einem (nicht dargestellten) Arbeitsgas-Reservoir zuzuführen.

Als Arbeitsgas wird ein Gas verwendet, weiches bei der gewählten Umformtemperatur nicht mit dem Ausgangsmaterial reagiert. Vorzugsweise wird ein inertes Gas wie Stickstoff oder Argon verwendet.

Der Druck, unter dem das Arbeitsgas dem Arbeitsgas-Raum 164 mittels des Arbeitsgas-Zuführgebläses zugeführt wird, wird so gewählt, daß eine gewünschte Umformgeschwindigkeit dϕ/dt des Ausgangsmaterials erzielt wird.

Der Betrag der bevorzugten Umformgeschwindigkeit liegt zwischen ungefähr 10⁻¹ s⁻¹ und ungefähr 10⁻⁵s⁻¹. Der Umformgrad ϕ ist dabei wie folgt definiert: $ϕ = ln \left({H}_{1}/{H}_{0}\right) ,$
wobei In den natürlichen Logarithmus (d.h. den Logarithmus zur Basis e), H₀ die Materialstärke vorder Umformung und H₁ die Materialstärke nach erfolgter Umformung bezeichnet.

Der Überdruck des Arbeitsgases, der erforderlich ist, um eine Umformgeschwindigkeit in dem vorstehend genannten Bereich zu erzielen, liegt in der Regel zwischen 1 bar und 15 bar.

Der zur Erzielung einer vorgegebenen Umformgeschwindigkeit erforderliche Druck des Arbeitsgases kann während des Umformvorgangs variieren; bei einer bevorzugten Ausgestaltung des Umformverfahrens wird der Druck des Arbeitsgases während des Umformvorganges so gesteuert oder geregelt, daß die Umformgeschwindigkeit dϕ/dt während des gesamten Umformvorganges im wesentlichen konstant bleibt.

Wie aus Fig. 5 zu ersehen ist, verformt sich das Ausgangsmaterial bei der Umformtemperatur unter dem Druck des in den Arbeitsgas-Raum 164 eingeblasenen Arbeitsgases in der Weise, daß die nicht von dem unteren Stempel 138 abgestützten Bereiche des Ausgangsmaterials sich In den Gasraum 166 hinein auswölben, während sich die von dem unteren Stempel 138 abgestützten Bereiche des Arbeitsmaterials nur geringfügig oder gar nicht verformen.

In dem Gasraum 166 befindliche Luft oder Arbeitsgas, das aufgrund von Undichtigkeiten aus dem Arbeitsgas-Raum 164 in den Gasraum 166 gelangt, wird aus dem Gasraum 166 durch die Gasabführöffnungen 150, die Gasabführkanäle 148 und den Gasabführsammelkanal 152 abgeführt, so daß sich in dem Gasraum 166 kein Gegendruck aufbauen kann.

Die Umformung des Arbeitsmaterials erfolgt mit einer solchen Geschwindigkeit, daß die kleinen Körner im Gefüge des Ausgangsmaterials sich leicht aneinander vorbei bewegen können, wodurch sehr hohe Umformgrade und Knicklinien mit sehr kleinen Krümmungsradien erzielbar sind.

Die superplastische Umformung des Arbeitsmaterials durch das (beim Durchleiten durch den oberen Stempel 134 ebenfalls auf die Umformtemperatur erwärmte) Arbeitsgas wird fortgesetzt, bis das Arbeitsmaterial überall an der Oberseite 140 des unteren Stempels 138 anliegt und somit die gewünschte Endform der Küchenspüle 100 erreicht ist (s. Figur 6).

Die hierfür typischerweise benötigte Umformzeit liegt im Bereich von ungefähr einer halben Stunde bis zu ungefähr einer Stunde.

Nach Erreichen der endgültigen Gestalt der Küchenspüle 100 wird die Arbeitsgas-Zufuhr durch Abschalten des Arbeitsgas-Zuführgebläses unterbrochen.

Ferner werden die Heizeinrichtungen 154 abgeschaltet, um ein Abkühlen der Stempel 13 4und 138 sowie der Küchenspüle 100 zu ermöglichen.

Um das Abkühlen der Küchenspüle 100 zu beschleunigen, werden der obere Stempel 134 und der untere Stempel 138 längs der Bewegungsrichtung 160 auseinander bewegt, um die Umformvorrichtung 132 in die in Fig. 7 dargestellte geöffnete Stellung zu bringen.

Ist die Küchenspüle 100 hinreichend abgekühlt, wird sie aus der Umformvorrichtung 132 entnommen.

Nach der Entnahme der Küchenspüle 100 aus der Umformvorrichtung 132 kann die Küchenspüle 100 nachbearbeitet, insbesondere poliert, werden.

## Patentansprüche

1. Spüle, insbesondere Küchenspüle, umfassend mindestens ein Spülbecken (102) und mindestens einen Armaturentragebereich (110) zum Tragen mindestens einer Armatur (112), wobei die Spüle (100) bis auf Befestigungsmittel der Spüle (100) einstückig und schweißnahtfrei ausgebildet ist,
**dadurch gekennzeichnet, dass**
die Spüle (100) zumindest teilweise durch superplastische Umformung aus einem Ausgangsmaterial hergestellt ist,
und
dass die Materialstärke der Spüle (100) in dem Armaturentragebereich (110) mindestens ungefähr die Hälfte der Anfangsmaterialstärke beträgt.

2. Spüle nach Anspruch 1, **dadurch gekennzeichnet, dass** der Armaturentragebereich (110) eine im montierten Zustand der Spüle (100) im wesentlichen horizontal ausgerichtete Oberseite aufweist.

3. Spüle nach einem der Ansprüche 1 oder 2, **dadurch gekennzeichnet, dass** die Spüle (100) einen im montierten Zustand der Spüle (100) im wesentlichen horizontal ausgerichteten Befestigungsrand (126) umfasst.

4. Spüle nach Anspruch 3, **dadurch gekennzeichnet, dass** der Befestigungsrand (126) als Auflagerand ausgebildet ist.

5. Spüle nach einem der Ansprüche 1 bis 4, **dadurch gekennzeichnet, dass** die Spüle (100) neben dem Spülbecken (102) mindestens ein weiteres Becken (122) umfasst.

6. Spüle nach einem der Ansprüche 1 bis 5, **dadurch gekennzeichnet, dass** die Spüle (100) an ihrer Oberseite mindestens eine in einer glatten Fläche auslaufende Knicklinie aufweist.

7. Spüle nach einem der Ansprüche 1 bis 6, **dadurch gekennzeichnet, dass** die Materialstärke der Spüle (100) in dem Armaturentragebereich (110) mindestens ungefähr 0,8 mm, vorzugsweise mindestens ungefähr 1 mm, beträgt.

8. Spüle nach einem der Ansprüche 1 bis 7, **dadurch gekennzeichnet, dass** die Materialstärke der Seitenwände (104) des Spülbeckens höchstens ungefähr 0,8 mm beträgt.

9. Spüle nach einem der Ansprüche 1 bis 8, **dadurch gekennzeichnet, dass** die Materialstärke der Seitenwände (104) des Spülbeckens (102) mindestens ungefähr 0,5 mm beträgt.

10. Spüle nach einem der Ansprüche 1 bis 9, **dadurch gekennzeichnet, dass** das Material der Spüle einen Duplexstahl umfasst.

11. Spüle nach Anspruch 10, **dadurch gekennzeichnet, dass** das Material der Spüle den Duplexstahl 1.4462 und/oder den Duplexstahl 1.4362 umfasst.

12. Spüle nach einem der Ansprüche 1 bis 11, **dadurch gekennzeichnet, dass** das Material der Spüle eine mittlere Korngröße von weniger als ungefähr 10 µm aufweist.

13. Spüle nach einem der Ansprüche 1 bis 12, **dadurch gekennzeichnet, dass** die Materialstärke der Spüle (100) In dem Armaturentragebereich (110) mindestens ungefähr 2/3 der Anfangsmaterialstärke beträgt.

14. Verfahren zum Herstellen einer Spüle (100), insbesondere einer Küchenspüle, bei dem aus einem Ausgangsmaterial mindestens ein Spülbecken (102) und mindestens ein Armaturentragebereich (110) zum Tragen mindestens einer Armatur (112) gebildet werden, wobei die Spüle (100) bis auf Befestigungsmittel der Spüle (100) einstückig und schweißnahtfrei ausgebildet wird,
**dadurch gekennzeichnet, dass**
die Spüle (100) zumindest teilweise durch superplastische Umformung aus dem Ausgangsmaterial hergestellt wird
und
dass das Ausgangsmaterial so umgeformt wird, dass die endgültige Materialstärke der Spüle (100) in dem Armaturentragebereich (110) mindestens ungefähr die Hälfte der anfänglichen Materialstärke beträgt.

15. Verfahren nach Anspruch 14, **dadurch gekennzeichnet, dass** der Armaturentragebereich (110) so ausgebildet wird, dass er eine im montierten Zustand der Spüle (100) im wesentlichen horizontal ausgerichtete Oberseite aufweist.

16. Verfahren nach einem der Ansprüche 14 oder 15, **dadurch gekennzeichnet, dass** die Spüle (100) so ausgebildet wird, dass sie einen im montierten Zustand der Spüle (100) im wesentlichen horizontal ausgebildeten Befestigungsrand (126) umfasst.

17. Verfahren nach einem der Ansprüche 14 bis 16, **dadurch gekennzeichnet, dass** die Spüle (100) so ausgebildet wird, dass sie neben dem Spülbecken (102) mindestens ein weiteres Becken (122) umfasst.

18. Verfahren nach einem der Ansprüche 14 bis 17, **dadurch gekennzeichnet, dass** die Spüle (100) so ausgebildet wird, dass sie an ihrer Oberseite mindestens eine in einer glatten Fläche auslaufende Knicklinie aufweist.

19. Verfahren nach einem der Ansprüche 14 bis 18, **dadurch gekennzeichnet, dass** der Armaturentragebereich (110) so ausgebildet wird, dass dessen Materialstärke nach dem Umformvorgang mindestens ungefähr 0,8 mm, vorzugsweise mindestens ungefähr 1 mm, beträgt.

20. Verfahren nach einem der Ansprüche 14 bis 19, **dadurch gekennzeichnet, dass** das Ausgangsmaterial so umgeformt wird, dass die Materialstärke der Seitenwände (104) des Spülbeckens (102) nach dem Umformvorgang höchstens ungefähr 0,8 mm beträgt.

21. Verfahren nach einem der Ansprüche 14 bis 20, **dadurch gekennzeichnet, dass** das Ausgangsmaterial so umgeformt wird, dass die Materialstärke der Seitenwände (104) des Spülbeckens (102) nach dem Umformvorgang mindestens ungefähr 0,5 mm beträgt.

22. Verfahren nach einem der Ansprüche 14 bis 21, **dadurch gekennzeichnet, dass** als Ausgangsmaterial für die Spüle (100) ein Duplexstahl verwendet wird.

23. Verfahren nach Anspruch 22, **dadurch gekennzeichnet, dass** als Ausgangsmaterial für die Spüle (100) der Duplexstahl 1.4462 und/oder der Duplexstahl 1.4362 verwendet wird.

24. Verfahren nach einem der Ansprüche 14 bis 23, **dadurch gekennzeichnet, dass** als Ausgangsmaterial für die Spüle (100) ein Material mit einer mittleren Korngröße von weniger als ungefähr 10 µm verwendet wird.

25. Verfahren nach einem der Ansprüche 14 bis 24, **dadurch gekennzeichnet, dass** das Ausgangsmaterial so umgeformt wird, dass die endgültige Materialstärke der Spüle (100) in dem Armaturentragebereich (110) mindestens ungefähr 2/3 der anfänglichen Materialstärke beträgt.

## Claims

1. Sink unit, in particular kitchen sink unit, comprising at least one sink (102) and at least one fitting support area (110) for supporting at least one fitting (112), wherein the sink unit (100), except for fastening means of the sink unit (100), is formed in one piece and without weld seams,
**characterised in that**
the sink unit (100) is at least partly produced by superplastic shaping from a starting material, and
that the material thickness of the sink unit (100) in the fitting support area (110) is at least approximately half the initial material thickness.

2. Sink unit according to Claim 1, **characterised in that** the fitting support area (110) has a top side which is oriented substantially horizontally when the sink unit (100) is in the installed state.

3. Sink unit according to any one of Claims 1 and 2, **characterised in that** the sink unit (100) comprises a fastening rim (126) which is oriented substantially horizontally when the sink unit (100) is in the installed state.

4. Sink unit according to Claim 3, **characterised in that** the fastening rim (126) is formed as a bearing rim.

5. Sink unit according to any one of Claims 1 to 4, **characterised in that** the sink unit (100) comprises at least one further basin (122) in addition to the sink (102).

6. Sink unit according to any one of Claims 1 to 5, **characterised in that** the sink unit (100) has at least one bending line, which ends in a smooth surface, at its top side.

7. Sink unit according to any one of Claims 1 to 6, **characterised in that** the material thickness of the sink unit (100) in the fitting support area (110) is at least approximately 0.8 mm, preferably at least approximately 1 mm.

8. Sink unit according to any one of Claims 1 to 7, **characterised in that** the material thickness of the side walls (104) of the sink is at most approximately 0.8 mm.

9. Sink unit according to any one of Claims 1 to 8, **characterised in that** the material thickness of the side walls (104) of the sink (102) is at least approximately 0.5 mm.

10. Sink unit according to any one of Claims 1 to 9, **characterised in that** the material of the sink unit comprises a duplex steel.

11. Sink unit according to Claim 10, **characterised in that** the material of the sink unit comprises the duplex steel 1.4462 and/or the duplex steel 1.4362.

12. Sink unit according to any one of Claims 1 to 11, **characterised in that** the material of the sink unit has an average grain size of less than approximately 10 µm.

13. Sink unit according to any one of Claims 1 to 12, **characterised in that** the material thickness of the sink unit (100) in the fitting support area (110) is at least approximately 2/3 of the initial material thickness.

14. Method for producing a sink unit (100), in particular a kitchen sink unit, in which at least one sink (102) and at least one fitting support area (110) for supporting at least one fitting (112) are formed from a starting material, wherein the sink unit (100), except for fastening means of the sink unit (100), is formed in one piece and without weld seams,
**characterised in that**
the sink unit (100) is at least partly produced by superplastic shaping from the starting material, and
that the starting material is shaped so that the final material thickness of the sink unit (100) in the fitting support area (110) is at least approximately half the initial material thickness.

15. Method according to Claim 14, **characterised in that** the fitting support area (110) is formed so that it has a top side which is oriented substantially horizontally when the sink unit (100) is in the installed state.

16. Method according to any one of Claims 14 and 15, **characterised in that** the sink unit (100) is formed so that it comprises a fastening rim (126) which is oriented substantially horizontally when the sink unit (100) is in the installed state.

17. Method according to any one of Claims 14 to 16, **characterised in that** the sink unit (100) is formed so that it comprises at least one further basin (122) in addition to the sink (102).

18. Method according to any one of Claims 14 to 17, **characterised in that** the sink unit (100) is formed so that it has at least one bending line, which ends in a smooth surface, at its top side.

19. Method according to any one of Claims 14 to 18, **characterised in that** the fitting support area (110) is formed so that its material thickness following the shaping operation is at least approximately 0.8 mm, preferably at least approximately 1 mm.

20. Method according to any one of Claims 14 to 19, **characterised in that** the starting material is shaped so that the material thickness of the side walls (104) of the sink (102) following the shaping operation is at most approximately 0.8 mm.

21. Method according to any one of Claims 14 to 20, **characterised in that** the starting material is shaped so that the material thickness of the side walls (104) of the sink (102) following the shaping operation is at least approximately 0.5 mm.

22. Method according to any one of Claims 14 to 21, **characterised in that** a duplex steel is used as the starting material for the sink unit (100).

23. Method according to Claim 22, **characterised in that** the duplex steel 1.4462 and/or the duplex steel 1.4362 is used as the starting material for the sink unit (100).

24. Method according to any one of Claims 14 to 23, **characterised in that** a material with an average grain size of less than approximately 10 µm is used as the starting material for the sink unit (100).

25. Method according to any one of Claims 14 to 24, **characterised in that** the starting material is shaped so that the final material thickness of the sink unit (100) in the fitting support area (110) is at least approximately 2/3 of the initial material thickness.

## Revendications

1. Évier, en particulier évier de cuisine, comprenant au moins une cuvette d'évier (102) et au moins une zone de support de robinetterie (110) pour supporter au moins un accessoire de robinetterie (112), sachant que jusqu'au moyen de support de l'évier, l'évier (100) est configuré de manière monobloc et sans soudures, **caractérisé en ce que** l'évier (100) est fabriqué dans une matière première au moins partiellement par déformation superplastique, et que l'épaisseur du matériau de l'évier (100) s'élève dans la zone de support de robinetterie (100) au moins à environ la moitié de l'épaisseur du matériau initial.

2. Évier selon la revendication 1, **caractérisé en ce que** la zone de support de robinetterie (110) comporte un côté supérieur orienté essentiellement horizontalement à l'état monté de l'évier (100).

3. Évier selon l'une des revendications 1 ou 2, **caractérisé en ce que** l'évier (100) comprend un bord de fixation (126) orienté essentiellement horizontalement à l'état monté de l'évier (100).

4. Évier selon la revendication 3, **caractérisé en ce que** le bord de fixation (126) est configuré comme bord d'appui.

5. Évier selon l'une des revendications 1 à 4, **caractérisé en ce que** l'évier (100) comprend outre la cuvette d'évier (102) au moins une autre cuvette (122).

6. Évier selon l'une des revendications 1 à 5, **caractérisé en ce que** l'évier (100) comporte sur son côté supérieur au moins une ligne d'inflexion passant dans une surface lisse.

7. Évier selon l'une des revendications 1 à 6, **caractérisé en ce que** l'épaisseur de matériau de l'évier (100) s'élève dans la zone de support de robinetterie (110) au moins à environ 0,8 mm, de préférence au moins à environ 1 mm.

8. Évier selon l'une des revendications 1 à 7, **caractérisé en ce que** l'épaisseur de matériau des parois latérales (104) de la cuvette d'évier s'élève au maximum à environ 0,8 mm.

9. Évier selon l'une des revendications 1 à 8, **caractérisé en ce que** l'épaisseur de matériau des parois latérales (104) de la cuvette d'évier (102) s'élève au moins à environ 0,5 mm.

10. Évier selon l'une des revendications 1 à 9, **caractérisé en ce que** le matériau de l'évier comprend un acier duplex.

11. Évier selon la revendication 10, **caractérisé en ce que** le matériau de l'évier comprend l'acier duplex 1,4462 et/ou l'acier duplex 1,4362.

12. Évier selon l'une des revendications 1 à 11, **caractérisé en ce que** le matériau de l'évier présente un calibre moyen inférieur à environ 10 *µ*m.

13. Évier selon l'une des revendications 1 à 12, **caractérisé en ce que** l'épaisseur de matériau de l'évier (100) s'élève dans la zone de support de robinetterie (110) au moins à environ 2/3 de l'épaisseur du matériau initial.

14. Procédé de fabrication d'un évier (100), en particulier d'un évier de cuisine, dans lequel au moins une cuvette d'évier (102) et au moins une zone de support de robinetterie (110) pour supporter au moins une robinetterie (112) sont formées dans une matière première, l'évier (100) étant configuré d'une manière monobloc et sans soudures jusqu'au moyen de fixation de l'évier (100), **caractérisé en ce que**
l'évier (100) est fabriqué dans la matière première au moins partiellement par déformation superplastique et
la matière première est déformée de telle manière que l'épaisseur finale du matériau de l'évier (100) dans la zone de support de robinetterie (110) s'élève au moins à environ la moitié de l'épaisseur du matériau initial.

15. Procédé selon la revendication 14, **caractérisé en ce que** la zone de support de robinetterie (110) est configurée de telle manière qu'elle comporte un côté supérieur orienté essentiellement horizontalement à l'état monté de l'évier (100).

16. Procédé selon l'une des revendications 14 ou 15, **caractérisé en ce que** l'évier (100) est configuré de telle manière qu'il comprend un bord de fixation (126) configuré essentiellement horizontalement à l'état monté de l'évier (100).

17. Procédé selon l'une des revendications 14 à 16, **caractérisé en ce que** l'évier (100) est configuré de telle manière qu'il comprend outre la cuvette d'évier (102) au moins une autre cuvette (122).

18. Procédé selon l'une des revendications 14 à 17, **caractérisé en ce que** l'évier (100) est configuré de telle manière qu'il comporte sur son côté supérieur au moins une ligne d'inflexion passant dans une surface lisse.

19. Procédé selon l'une des revendications 14 à 18, **caractérisé en ce que** la zone de support de robinetterie (110) est configurée de telle manière que son épaisseur de matériau après l'opération de déformation s'élève au moins à environ 0,8 mm, de préférence au moins à environ 1 mm.

20. Procédé selon l'une des revendications 14 à 19, **caractérisé en ce que** la matière première est déformée de telle manière que l'épaisseur du matériau des parois latérales (104) de la cuvette d'évier (102) s'élève après l'opération de déformation au maximum à environ 0,8 mm.

21. Procédé selon l'une des revendications 14 à 20, **caractérisé en ce que** la matière première est déformée de telle manière que l'épaisseur du matériau des parois latérales (104) de la cuvette d'évier (102) près l'opération de déformation s'élève au moins à environ 0,5 mm.

22. Procédé selon l'une des revendications 14 à 21, **caractérisé en ce qu'**un acier duplex est utilisé comme matière première pour l'évier (100).

23. Procédé selon la revendication 22, **caractérisé en ce que** l'acier duplex 1,4462 et/ou l'acier duplex 1,4362 est utilisé comme matière première pour l'évier (100).

24. Procédé selon l'une des revendications 14 à 23, **caractérisé en ce qu'**un matériau avec un calibre moyen inférieur à environ 10 µm est utilisé comme matière première pour l'évier (100).

25. Procédé selon l'une des revendications 14 à 24, **caractérisé en ce que** la matière première est déformée de telle manière que l'épaisseur finale du matériau de l'évier (100) s'élève dans la zone de support de robinetterie (110) au moins à environ 2/3 de l'épaisseur du matériau initial.
